# EUROPÄISCHE PATENTSCHRIFT

(11) **EP 2 343 715 B1**
(45) Veröffentlichungstag und Bekanntmachung des Hinweises auf die Patenterteilung: **06.01.2016**
(21) Anmeldenummer: 10197415.2
(22) Anmeldetag: 30.12.2010
(51) Int. Cl.: H01F 38/30, H01F 41/10

(54) **Verfahren zum Herstellen einer Stromerfassungseinrichtung**
Method for producing a current sensor
Procédé de fabrication d'un dispositif d'établissement de courant

(30) Priorität: 08.01.2010 DE 102010004223
(43) Veröffentlichungstag der Anmeldung: 13.07.2011
(73) Patentinhaber: Vacuumschmelze GmbH & Co. KG, 63450 Hanau (DE)
(72) Erfinder: Brunner, Markus, 63856 Bessenbach (DE)
(74) Vertreter: Westphal, Mussgnug & Partner Patentanwälte mbB

(56) Entgegenhaltungen:
- EP-A1- 0 343 274
- EP-A2- 0 627 630
- EP-A2- 1 467 214
- DE-A1- 1 925 553
- DE-A1-102004 058 452
- US-A- 3 657 651
- US-A- 5 343 143
- US-A1- 2006 001 517
- US-A1- 2010 090 678

## Beschreibung

Die Erfindung bezieht sich auf ein Verfahren zum Herstellen einer Stromerfassungseinrichtung wie sie beispielsweise bei Stromzählern bzw. Energiezählern verwendet wird.

Zur Stromerfassung bzw. Energieerfassung sind verschiedenartige elektronische Stromzähler bekannt, welche zunehmend im Industrie- und Haushaltsbereich die mechanischen Ferraris-Zähler ablösen und die eine Stromerfassung mit mechanisch und elektrisch unterschiedlich aufgebauten Anordnungen durchführen. Neben einer Stromerfassung mit Mess-Shunts, Rogowski-Spulen oder Hall-Elementen sind auch Stromwandler auf Basis von weichmagnetischen Ringkernen, insbesondere Ringbandkernen, als magnetische Module in Stromzählern verbreitet. Ein magnetisches Modul (Stromwandler, Transformator) bewirkt eine galvanische Netztrennung und liefert eine präzise Messgröße in Form einer Signalspannung an einem Bürdenwiderstand. Die Anforderungen an Amplitudengenauigkeit, Phasengenauigkeit und Linearität werden durch IEC 62053, -21, -23 bzw. vormals 1036 in Europa sowie ANSI C12.xx in den USA festgelegt und sind beispielsweise dem Firmenprospekt "VAC-Stromtransformatoren für elektronische Energie-Zähler", der Vacuumschmelze, Oktober 1998 zu entnehmen. Stromwandler für elektronische Energie-Zähler sind allgemein auch aus dem Firmenprospekt "Stromtransformatoren für elektronische Energie-Zähler" der Vacuumschmelze 2002 bekannt. Solche Stromwandler verwendende Energiezähler (auch Watthour-Meter genannt) dienen als amtlich zugelassenes Messmittel, um von einem Verbraucher genutzten, den Energieverbrauch repräsentierenden elektrischen Strom kostenmäßig gegenüber den Energieversorgungsunternehmen abzurechnen.

Üblich ist ein Aufbau aus sogenannte Primärleiter bildenden Stromschienen und einem dazu passenden Ringkern-Stromwandler zur Erfassung von Verbrauchsströmen. In den USA und anderen Ländern verbreitete steckbare Stromzähler haben auf der Rückseite genormte rechteckige Anschlussfahnen, welche bei einer Montage des Stromzählers in Steckplätze mit passenden Federkontakten eingeschoben werden. Diese Anschlüsse mit einem Querschnitt von ca. a x 2,5 mm dienen der Ein- und Ausleitung des Verbrauchsstromes, welcher bei 110 V-Systemen maximal ca. 200-480 A_{eff} beträgt. Als Breite a des Querschnitts wird beispielsweise a=19 mm bei einem maximalen Strom von Imax=320A_{eff} angesetzt. Üblicherweise werden die Ströme der drei Phasen des Wechselstromnetzes in den Stromzähler hinein, durch ein Stromerfassungs-System hindurch und wieder aus dem Stromzähler heraus geleitet.

Weitere Stromzähler sind aus US-3657651 und der Zwischen literatur US-2010 0090678 bekannt.

Der Stromwandler kann nun so ausgebildet werden, dass eine Stromschiene beispielsweise der Größe 19 x 2,5 mm durch ein Innenloch des Stromwandlers durchgesteckt werden kann. Der Bereich der Stromschiene, auf welcher der Stromwandler angeordnet werden soll, kann auch einen runden Querschnitt haben, so dass das Innenloch des Stromwandlers kleiner ausgelegt und demzufolge ein kleinerer und preiswerterer Ringbandkern eingesetzt werden kann. Selbst bei ansonsten gleicher Herstellzeit des Kerns und gleicher Bewickelzeit sind der Verbrauch an hochwertigem Magnetmaterial sowie die Prozessschritte einer Wärmebehandlung und einer Beschichtung umso günstiger, je kleiner der Durchmesser des Kerns ist. Die Herstellung einer dafür geeigneten Stromschiene erfolgt durch die Bereitstellung einer U-förmigen Leiteranordnung mit verschiedenen Abschnitten. Ein zentraler Verbindungsabschnitt mit rundem Querschnitt dient als Element des Stromleiters zum Hindurchführen durch die entsprechende Öffnung in dem Stromwandler. Zwei Anschlussleiterabschnitte mit rechteckigem Querschnitt dienen zum Anschließen des Stromleiters in Form der für sich bekannten oben bereits erläuterten Steckverbindungen.

Bei der Montage des Stromwandlers auf einem einstückigen Primärleiter ist es nun zwangsläufig erforderlich den induktiven Wandler auf dem Primärleiter samt dessen Anschlusskontakten aufzustecken. Damit wird der minimale Innendurchmesser des Magnetwandlers bei einem aus einem Stück gefertigten Primärleiter zwangsläufig durch die Größe des Steckkontaktes bestimmt.

Wird der Primärleiter aus mehreren Einzelteilen gefertigt besteht zwar die Möglichkeit, den Innendurchmesser des induktiven Stromwandlers auf das von der elektromagnetischen Auslegung mögliche Minimum anzupassen, es muss dabei jedoch ein erhöhter Aufwand beim Zusammenbau der Primärstromschiene in Kauf genommen werden. Die Leiteranordnung besteht dabei aus drei Metallteilen mit zueinander verschiedenen Querschnitten, wobei die beiden Enden des runden Stromleiters an den abgeflachten Oberflächen der rechteckigen Anschlussleiter zu befestigen sind. Übliche Fügeverfahren bei der Herstellung von Stromschienen aus beispielsweise drei Einzelteilen sind dabei Hartlöt- und Schweißverfahren. Bei beiden Verfahren ist es zwingend erforderlich den Stromwandler vor der beim Fügeprozess entstehenden Wärme zu schützen, wozu aufwändige Konstruktionen mit Kühlzangen zwischen Fügestelle und Stromwandler erforderlich sind.

Ein weiterer Nachteil dieser Verfahren sind die sehr eingeschränkten Möglichkeiten der Prozesskontrolle des Fügeverfahrens. Eine sichere Kontrolle der Verbindungsstelle ist praktisch nur durch eine zerstörende Prüfung möglich.
Um diese Nachteile der thermischen Fügeverfahren zu umgehen wurde beispielsweise in der DE 10 2004 058 452 vorgeschlagen den Fügeprozess in Form einer Kaltpressverschweißung durchzuführen. Bei diesem Verfahren vermeidet man zwar den Wärmeeintrag während des Fügeprozesses, die so erhaltenen Verbindungen der Einzelteile des Primärleiters weisen jedoch andere Nachteile auf. So besteht lediglich ein Bruchteil der Verbindungsfläche aus kaltpressverschweißtem Material. Der Großteil der Verbindungsfläche ist lediglich formschlüssig verbunden mit der Folge, dass zwischen den Fügepartnern ein Luftspalt im µm-Bereich verbleibt. Dieser Spalt reduziert die Stromtragfähigkeit des Verbindungspunktes mit der Folge einer möglicherweise unzulässig hohen Erwärmung der Fügestelle bei Belastung des Leiters mit dem Maximalstrom.

Die Verbindungen einer solchen Leiteranordnung von drei Elementen mit an den Verbindungspunkten jeweils zueinander verschiedenen Querschnitten sollen eine große Lebensdauer von beispielsweise ca. 10-15 Jahren mit großer Zuverlässigkeit ermöglichen, so dass die Fertigung der Leiteranordnung sehr prozesssicher ausgeführt werden muss. Aus Gründen der elektrischen Leitfähigkeit werden entsprechende Stromschienen bzw. Leiteranordnungen überwiegend aus Kupfermaterial aufgebaut. Probleme ergeben sich dabei aber sowohl beim Hartlöten als auch beim Schweißen insbesondere durch die Erwärmung beim Erstellen der Verbindungspunkte, da die Wärme durch den Stromleiter auf den Stromwandler übertragen wird und diesen beschädigen kann.

Aufgabe der Erfindung ist es, ein Verfahren zum Herstellen einer Stromerfassungseinrichtung anzugeben, welches eine einfache und kostengünstige Fertigung bei sicherer Verbindung und möglichst geringer Belastung weiterer Komponenten bereitstellt.
Diese Aufgabe wird durch ein Verfahren zum Herstellen einer Stromerfassungseinrichtung gemäß Patentanspruch 1 bzw. durch eine Stromerfassungseinrichtung gemäß Patentanspruch 14 gelöst. Ausgestaltungen und Weiterbildungen des Erfindungsgedankens sind Gegenstand von Unteransprüchen.

Ein erfindungsgemäßes Verfahren zum Herstellen einer Stromerfassungseinrichtung mit einem Stromleiter, der einen Mittenabschnitt und zwei Endabschnitte hat und in dem Mittenabschnitt die Form eines Stabes und in seinen Endabschnitten Abflachungen aufweist, und mit einem magnetischen Modul zur Messung eines in dem Stromleiter fließenden Stromes über das von ihm erzeugte Magnetfeld weist die folgenden Schritte auf:
Bereitstellen des magnetischen Moduls, des Stromleiters und zweier Kupferhülsen, wobei der Stromleiter die Form eines Stabes hat und aus Aluminium oder Aluminiumlegierung besteht und wobei die Hülsen auf zumindest Teile der Endabschnitte des Stromleiters passen und aus Kupfer oder Kupferlegierung bestehen;
Aufbringen der einen Hülse auf den Stromleiter in zumindest einem Teil des einen Endabschnitts;
Aufbringen der anderen Hülse auf den Stromleiter in zumindest einem Teil des anderen Endabschnitts;
Positionieren des Stromleiters und des magnetischen Moduls relativ zueinander derart, dass der Stromleiter sich im Bereich seines Mittenabschnitts in einer Position zum Modul befindet derart, dass dieses das bei Stromfluss im Stromleiter dadurch entstehende Magnetfeld erfasst,
Biegen des Stromleiters zwischen dem Mittenabschnitt und dem einen Endabschnitt,
Biegen des Stromleiters zwischen dem Mittenabschnitt und dem anderen Endabschnitt,
Abflachen des Stromleiters an dem mit der einen Hülse versehenen einen Endabschnitt und
Abflachen des Stromleiters an dem mit der anderen Hülse versehenen anderen Endabschnitt,
wobei die die Reihenfolge der Aufbring-, Biege-, Abflach- und Positionierschritte beliebig ist sofern jeder Aufbringschritt vor dem jeweiligen Abflachschritt erfolgt.

Die Erfindung wird nachfolgend anhand der in den Figuren der Zeichnung dargestellten Ausführungsbeispiele näher erläutert. Es zeigt:
- Fig. 1: den Ablauf eines ersten Beispiels eines erfindungsgemäßen Herstellungsverfahrens,
- Fig. 2: den Ablauf eines zweiten Beispiels eines erfindungsgemäßen Herstellungsverfahrens,
- Fig. 3: den Ablauf eines dritten Beispiels eines erfindungsgemäßen Herstellungsverfahrens,
- Fig. 4: verschiedene beim Herstellen erhaltene Zwischenprodukte einschließlich einer komplett montierten Stromerfassungseinrichtung (Endprodukt),
- Fig. 5: eine weitere beispielhafte Ausführungsform der Stromerfassungseinrichtung mit durchgestecktem Stromleiter und
- Fig. 6: eine beispielhafte Ausführungsform der Stromerfassungseinrichtung mit angesetztem Stromleiter.

Das erfindungsgemäße Verfahren und die erfindungsgemäße Stromerfassungseinrichtung sehen als Stromleiter 1 einen einstückigen Körper aus Aluminium oder Aluminiumlegierung vor, der an seinen Enden mit Hülsen 5 aus Kupfer oder Kupferlegierung versehen sind, welche zumindest an ihren äußeren Oberflächen mit einer Zinn oder Zinnlegierungsschicht beschichtet sein können, wobei zur endgültigen Formgebung der damit erzeugten kupfernen Kontaktflächen Kaltpressen zum Einsatz kommt. Somit wird teures Kupfer als Leiterwerkstoff mengenmäßig auf ein Minimum reduziert, dennoch aber die Baugröße der Stromerfassungseinrichtung möglichst gering gehalten und bezüglich der Zuverlässigkeit des Stromleiter (e.g., Primärleiters) keine Abstriche zu einer aus massivem Kupfer bestehenden Anordnung gemacht. Dies wird dadurch erreicht, dass der Einsatz von Kupfer auf die Bereiche des Primärstromleiters begrenzt wird, an denen die nur mit diesem Werkstoff zu erreichenden Eigenschaften wie beispielsweise sehr gute Korrosionsbeständigkeit und minimaler Übergangswiderstand sowie praktisch vernachlässigbare Kriechneigung erforderlich sind.

Im Bereich der Kontaktschienen des Primärleiters sind diese Materialeigenschaften unverzichtbar, bei allen anderen Bereichen des Primärleiters ist lediglich ein hinreichend niedriger elektrischer Widerstand des Leiters erforderlich der bei entsprechender Anpassung des Leiterquerschnitts auch mit Werkstoffen zu realisieren ist, die höhere spezifische Widerstände aufweisen als Kupfer. Vorteil der Erfindung ist es auch, dass die Zuverlässigkeit und optimale Stromtragfähigkeit eines aus einem Stück gefertigten Körpers des Primärleiters mit einer Minimierung der Baugröße des magnetischen Moduls aufgrund optimaler Nutzung des Leiter- bzw. Durchführungsquerschnitts einhergeht.

In Fig. 1 ist ein beispielhafter Ablauf eines ersten erfindungsgemäßen Herstellungsverfahrens gezeigt. Das Endprodukt dieses Herstellungsverfahrens ist eine Stromerfassungseinrichtung wie beispielsweise ein Stromwandler, ein Stromsensor oder Ähnliches. Ein solches Endprodukt ist in Fig. 4F näher gezeigt. Die dort gezeigte Stromerfassungseinrichtung umfasst einen einstückigen, u-förmig gebogenen, Stromleiter 1 bestimmter Länge, der einen Mittenabschnitt und zwei Endabschnitte hat und in dem Mittenabschnitt die Form eines Stabes mit nicht-rechteckigem Leiterquerschnitt und in seinen Endabschnitten Abflachungen (im Bereich der Hülsen 5) mit rechteckigem Leiterquerschnitt aufweist. Weiterhin ist ein im Mittenabschnitt des Stromleiters 1 (auch seiner Funktion entsprechend Primärleiter genannt) angeordnetes magnetisches Modul 2 vorgesehen, das eine den Stromleiter 1 aufnehmende Durchführung 3 aufweist. Ein solches Modul kann wie gezeigt zumindest aus einem bewickelten Ringkern bestehen und zusätzlich unter Umständen auch Elektronik wie beispielsweise eine Halbleiterschaltung mit umfassen.

Bei dem hierin vorgestellten Herstellungsverfahren werden gemäß Fig. 1 beispielsweise in einem Verfahrensschritt a) zunächst das magnetische Modul und ein in seinem Mittenabschnitt und zumindest einem der Endabschnitte gerade und stabförmig ausgebildeter Stromleiter, der vorliegend aus reinem Aluminium besteht, jedoch auch aus einer Aluminiumlegierung oder einem sonstigen geeigneten Material abgesehen von Kupfer oder Kupferlegierung bestehen könnte, sowie zwei auf zumindest Teile der Endabschnitte des Stromleiters passende Hülsen aus Kupfer oder einer Kupferlegierung bereitgestellt.

In einem Verfahrensschritt b) wird eine Wärmebehandlung durchgeführt, bei der die Hülsen beispielsweise bei einer Temperatur von 300°C bis 600°C über 1 bis 5 Stunden unter Schutzgas geglüht werden.

In einem Verfahrensschritt c) wird eine Zinnauflage von mindestens 3µm auf zumindest die Außenflächen der Hülsen durch Galvanisieren oder Heißverzinnen aufgebracht. Es liegen danach Ausgangsprodukte A wie in Fig. 4 gezeigt vor. Beim vorliegenden Beispiel wird davon ausgegangen, dass der Stromleiter als durchwegs gerader, stabförmiger Stromleiter mit rundem Querschnitt bereitgestellt wird.

In einem Verfahrensschritt d) wird eine der Hülsen auf den Stromleiter in zumindest einem Teil des einen Endabschnitts des Stromleiters aufgebracht.

In einem Verfahrensschritt e) wird die andere Hülse auf den Stromleiter in zumindest einem Teil des anderen Endabschnitts des Stromleiters aufgebracht.

In einem Verfahrensschritt f) werden der Stromleiter und das magnetische Modul beispielsweise durch Ineinanderschieben relativ zueinander positioniert derart, dass der Stromleiter sich mit seinem Mittenabschnitt in der Durchführung des Moduls befindet. Dieser Schritt führt zu einem Zwischenprodukt C gemäß Fig. 4.

In einem Verfahrensschritt g) wird der Stromleiter zwischen dem Mittenabschnitt und dem einen Endabschnitt beispielsweise um 90°gebogen.

In einem Verfahrensschritt h) wird der Stromleiter zwischen dem Mittenabschnitt und dem anderen Endabschnitt um beispielsweise 90°gebogen. Es ergibt sich so ein Zwischenprodukt E gemäß Fig. 4, bei dem an zwei Stellen 4 zwischen dem Mittenabschnitt und beiden Endabschnitten eine Biegung um 90° einen u-förmigen Leiter ergebend auftritt. Jedoch wären in gleicher Weise auch andere Formen möglich, wenn dies gewünscht oder erforderlich ist.

In einem Verfahrensschritt i) wird der Stromleiter an dem mit der einen Hülse versehenen einen Endabschnitt abgeflacht.

In einem Verfahrensschritt k) wird der Stromleiter an dem mit der anderen Hülse versehenen anderen Endabschnitt abgeflacht. Es ergibt sich so das Endprodukt F gemäß Fig. 4.

Die in den Schritten i) und k) durchgeführte Verformung kann zum Beispiel durch Kaltverformung (z. B. Kaltpressen) erfolgen. Die Reihenfolge der Schritte des Verfahrens kann dabei auch abgeändert werden derart, dass die Schritte d) und e) erst nach dem Schritt f) (siehe Zwischenprodukt B gemäß Fig. 4) oder nach den Schritten g) und h) (siehe Zwischenprodukt D gemäß Fig. 4) erfolgen. Darüber hinaus kann die Reihenfolge der Schritte des Verfahrens abgeändert werden derart, dass die Schritte i) und k) direkt auf die Schritte d) und e) folgen.

In Fig. 2 ist der Ablauf eines weiteren beispielhaften Herstellungsverfahren gemäß der Erfindung gezeigt. Dabei werden in einem Verfahrensschritt a) wiederum das magnetische Modul und ein in seinem Mittenabschnitt und zumindest einem der Endabschnitte gerade und stabförmig ausgebildeter Stromleiter sowie zwei auf zumindest Teile der Endabschnitte des Stromleiters passende Hülsen bereitgestellt.

In einem Verfahrensschritt b) wird eine Wärmebehandlung durchgeführt, bei der die Hülsen beispielsweise bei einer Temperatur von 300°C bis 600°C über 1 bis 5 Stunden unter Schutzgas geglüht wird.

In einem Verfahrensschritt c) wird eine Zinnauflage von mindestens 3µm auf zumindest die Außenflächen der Hülsen durch Galvanisieren oder Heißverzinnen aufgebracht. Es liegen danach Ausgangsprodukte wie in Fig. 4A gezeigt vor. Beim vorliegenden Beispiel wird davon ausgegangen, dass der Stromleiter als durchwegs gerader, stabförmiger Stromleiter mit rundem Querschnitt bereitgestellt wird.

In einem Verfahrensschritt d) wird eine der Hülsen auf den Stromleiter in zumindest einem Teil des einen Endabschnitts des Stromleiters aufgebracht.

In einem Verfahrensschritt e) wird der Stromleiter zwischen dem Mittenabschnitt und dem einen Endabschnitt um 90°gebogen. In einem Verfahrensschritt f) wird der Stromleiter an dem mit der einen Hülse versehenen einen Endabschnitt abgeflacht.

In einem Verfahrensschritt g) werden der Stromleiter und das magnetische Modul relativ zueinander positioniert derart, dass der Stromleiter sich mit seinem Mittenabschnitt in der Durchführung des Moduls befindet, wobei zur Positionierung der nicht mit einer Hülse und nicht gebogene Endabschnitt durch das magnetische Modul geführt wird.

In einem Verfahrensschritt h) wird die andere Hülse auf den Stromleiter in zumindest einem Teil des anderen Endabschnitts des Stromleiters aufgebracht.

In einem Verfahrensschritt i) wird der Stromleiter zwischen dem Mittenabschnitt und dem anderen Endabschnitt um etwa 90°gebogen.

In einem Verfahrensschritt k) wird der Stromleiter an dem mit der anderen Hülse versehenen anderen Endabschnitt abgeflacht. Es ergibt sich so ein Endprodukt gemäß Fig. 4F.

Die Reihenfolge der Schritte des Verfahrens kann dabei auch abgeändert werden derart, dass der Schritt d) nach Schritt e) und vor Schritt f) erfolgt und/oder dass der Schritt h) nach Schritt i) und vor Schritt k) erfolgt und /oder dass die Schritte d), e) und f) nach Schritt g) erfolgen.

In Fig. 3 ist ein weiteres Beispiel eines erfindungsgemäßen Herstellungsverfahrens gezeigt. Dabei werden in einem Verfahrensschritt a) wiederum das magnetische Modul und ein in seinem Mittenabschnitt und zumindest einem der Endabschnitte gerade und stabförmig ausgebildeter Stromleiter sowie zwei auf zumindest Teile der Endabschnitte des Stromleiters passende Hülsen bereitgestellt.

In einem Verfahrensschritt b) wird eine Wärmebehandlung durchgeführt, bei der die Hülsen beispielsweise bei einer Temperatur von 300°C bis 600°C über 1 bis 5 Stunden unter Schutzgas geglüht wird.

In einem Verfahrensschritt c) wird eine Zinnauflage von mindestens 3µm auf zumindest die Außenflächen der Hülsen durch Galvanisieren oder Heißverzinnen aufgebracht. Es liegen danach Ausgangsprodukte wie in Fig. 4A gezeigt vor.

In einem Verfahrensschritt d) werden der Stromleiter und das magnetische Modul relativ zueinander positioniert derart, dass der Stromleiter sich mit seinem Mittenabschnitt in der Durchführung des Moduls befindet. Nach dem Verfahrensschritt d) liegt ein Zwischenprodukt gemäß Fig. 4D vor.

In einem Verfahrensschritt e) erfolgt ein gleichzeitiges Aufbringen der einen Hülse auf den Stromleiter in zumindest einem Teil des einen Endabschnitts und der anderen Hülse auf den Stromleiter in zumindest einem Teil des anderen Endabschnitts.

In einem Verfahrensschritt f) erfolgt ein gleichzeitiges Biegen des Stromleiters zwischen dem Mittenabschnitt und dem einen Endabschnitt um etwa 90° und zwischen dem Mittenabschnitt und dem anderen Endabschnitt um etwa 90°

In einem Verfahrensschritt g) erfolgt ein gleichzeitiges Abflachen des Stromleiters an dem mit der einen Hülse versehenen einen Endabschnitt und an dem mit der anderen Hülse versehenen anderen Endabschnitt. Es ergibt sich so ein Endprodukt gemäß Fig. 4F.

Die Reihenfolge der Schritte des Verfahrens kann dabei auch abgeändert werden derart, dass der Schritt f) vor dem Schritt e) erfolgt, wodurch nach Schritt f) ein Zwischenprodukt gemäß Figur 4D vorliegt.

In Fig. 5 zeigt eine weitere beispielhafte Ausführungsform eines Stromleiters der Stromerfassungseinrichtung. Dabei ist der Stromleiter 1 an seinen die Hülsen 5 aufnehmenden Endabschnitten mit einem geringeren Durchmesser ausgeführt derart, dass der Durchmesser der Anordnung aus Stromleiter 1 und den aufgebrachten Hülsen 5, die ebenfalls mit einem geringeren Durchmesser ausgeführt sind, im Bereich der Endabschnitte des Stromleiters 1 nicht größer ist als im Mittenabschnitt des Stromleiters 1.

Auf diese Weise kann die den Stromleiter 1 aufnehmende Durchführung 3 des magnetischen Moduls 2 (siehe Fig. 4) auch dann mit dem geringstmöglichen Durchmesser ausgeführt werden, wenn bereits vor der Positionierung des Stromleiters 1 und des magnetischen Moduls 2 relativ zueinander eine oder beide der Hülsen 5 auf den Stromleiter 1 aufgebracht werden. Durch die Wahl der Größe des Durchmessers im Mittenabschnitt des Stromleiters 1 und damit des Außendurchmessers der Hülsen 5 kann dabei die Stromtragfähigkeit der Strommesserfassungseinrichtung bestimmt werden.

Bei den oben erläuterten Ausführungsbeispielen ist also vorgesehen, dass ein Stromleiter 1 (Primärleiter) mit beliebigen, beispielsweise kreisförmigem Querschnitt und bei gegebenem Querschnitt möglichst minimalem Umfang bereitgestellt wird. Wenn Reinaluminium oder eine Aluminium-Legierung als Leiterwerkstoff des Körpers verwendet werden, kann auf eine Wärmebehandlung des Stromleiters 1 ganz verzichtet werden. Darüber hinaus sind Reinaluminium oder Aluminium-Legierungen sehr kostengünstig.

Weiterhin wird beispielsweise für jedes Anschlussende des Primärleiters eine Hülse bereitgestellt deren Innendurchmesser maximal 0,5 mm größer ist als der Außendurchmesser des entsprechenden Anschlussendes und deren Länge mindestens die Länge des später umzuformenden Bereiches entspricht. Die Wandstärke der Hülse beträgt dabei mindestens 0,3 mm, der Boden der Hülse hat eine Mindestdicke von 2 mm. Diese Hülse wird zunächst zur Einstellung des für die folgende Umformung erforderlichen Gefüges als Wärmebehandlung einer Glühung zwischen ca. 300 und 600 °C während ca. einer bis fünf Stunden in einem neutralen Schutzgas unterzogen. Diese so vorbereitete Hülse wird anschließend entweder galvanisch oder thermisch mindestens auf den Außenflächen mit einer Zinnauflage einer Mindestdicke von größer 3 µm versehen.

Dabei ist festzustellen, dass Zinnauflagen mindestens dieser Dicke während der Formgebung der Anschlussflächen des Primärleiters durch Kaltpressen ein außerordentlich wirksames Schmiermittel darstellen. Dies minimiert die zur Umformung des Primärleiters erforderliche Umformarbeit, verbessert die Konturgenauigkeit der Teile und ermöglicht den Einsatz kleinerer und damit kostengünstiger Umformpressen. Es wurde außerdem festgestellt, dass diese Zinnauflage nach der Umformung als geschlossene fehlstellenfreie Beschichtung erhalten bleibt und somit am fertigen Primärleiter den erforderlichen Korrosionsschutz und die gute elektrische Kontaktierbarkeit der Anschlussflächen sicherstellt.

Diese beiden Eigenschaften sind eine wesentliche Voraussetzung zur Herstellung des hier beschriebenen Stromwandlermoduls. Wäre eine Beschichtung der die späteren Anschlussflächen des Primärleiters bildenden Kupferhülsen mit Zinn vor der eigentlichen Formgebung nicht möglich, müsste die für eine sichere und dauerhafte Kontaktierung erforderliche Beschichtung nachträglich entweder galvanisch oder durch Heißverzinnung aufgebracht werden.

Im Fall einer nachträglichen galvanischen Verzinnung bestünde das Problem, dass der bereits auf dem Primärleiter befindliche Stromwandler vor der gesamten Prozesschemie der Galvanik in sehr aufwändiger Weise geschützt werden müsste. Würde man die Verzinnung als Heißverzinnung an der montierten Stromwandlerbaugruppe ausführen ergäbe sich erneut das Problem der thermischen Belastung des Stromwandlers, das vergleichbar umständliche Maßnahmen mit Kühlzangen erfordern würde wie bei einer Fertigung des Primärleiters aus mehreren Einzelteilen. Weiterhin wäre es auch praktisch unmöglich, die geforderten engen mechanischen Toleranzen der Kontaktflächen durch einen Heißverzinnungsvorgang prozesssicher einzuhalten.

Bei der Montage des Stromleiters werden die beiden Enden des Leiters rechtwinklig entsprechend dem Abstand der Kontaktflächen nach dem ANSI Standard abgebogen. Der entsprechend vorbereitete Primärleiter wird dann in ein Presswerkzeug eingelegt und die beiden Anschlusskontaktflächen des Primärleiters werden entweder einzeln (z. B. nacheinander) oder gemeinsam (gleichzeitig) durch Kaltfließpressen aus den Enden des Primärleiters ausgeformt.

Da Kupfer beziehungsweise Kupfer-Legierungen eine deutlich höhere Streckgrenze aufweisen als Aluminium oder Aluminium-Legierungen ist es ausgeschlossen, dass die über den Leiterstab aus Aluminium geschobene Hülse während der Umformung reißt. Es bildet sich vielmehr ein Kontaktelement, dessen Kern aus Aluminium von einer Kupferhülle umgeben ist, die bei den üblichen Durchmesserverhältnissen dieser Applikation etwa die Hälfte der Wandstärke der ursprünglichen Hülse aufweist. Im Bereich des Übergangs zwischen dem inneren Aluminiumleiter und der äußeren Kupfermantel kommt es teilweise zu Kaltverschweißungen, immer jedoch zu einem flächigen Formschluss, so dass eine optimale elektrische Kontaktierung des Aluminiumleiters mit dem als Anschlussfläche fungierenden Kupfermantel sichergestellt ist.

Weiterhin sind nach diesem Verfahren die äußeren Kontaktflächen der Hülse nach dem Umformen hochgradig kaltverfestigt und weiterhin flächig mit einer geschlossenen Zinnschicht beschichtet, woraus zum einen sehr guter Korrosionsschutz resultiert und zum anderen eine optimale elektrische Kontaktierung des Stromleiters an die bauseitige Elektroinstallation ermöglicht wird.

Dieses vereinfachte Fertigungsverfahren setzt voraus, das der Leiterquerschnitt der Kontaktflächen des ANSI Standards (2,38 x 19 mm) bereits durch die Summe der Querschnitte aus unverformten Leiter und aufgesetzter Hülse gegeben ist.

Ein Primärleiter für eine im 110 V System übliche Stromtragfähigkeit von etwa 200 A_{eff} kann beispielsweise durch Verwendung eines stabförmigen Leiters aus Reinaluminium mit einem Durchmesser von 7 mm, über dessen beiden Enden verzinnte Kupferhülsen mit einem Außendurchmesser von 7,7 mm, einem Innendurchmesser von 7,1 mm, einer Hülsenlänge von 35 mm mit einer Hülsenbodendicke von 2 mm geschoben werden, hergestellt werden.

Besteht die Forderung nach einem dickeren und damit natürlich mechanisch auch wesentlich stabileren Kupfermantel kann beispielsweise von einem Primärleiterstab aus Aluminium mit einem Durchmesser von 7 mm ausgegangen werden dessen beide Enden auf einer Länge von 35 mm auf einen Durchmesser von 5,6 mm verjüngt sind. Über die Stabenden werden dann verzinnte Kupferhülsen mit einem Außendurchmesser von beispielsweise 8,0 mm, einem Innendurchmesser von 6,0 mm und eine Hülsenlänge von 35 mm mit einer Hülsenbodendicke von 2 mm geschoben.

Auf die gleiche Weise lässt sich auch eine für eine ggf. gewünschte höhere Strombelastbarkeit erforderlich werdende Querschnittsanpassung des Primärleiters vornehmen. Wird z.B. für die im 110 V System ebenfalls gebräuchliche Stromtragfähigkeit von ca. 320 A_{eff} ein Stromleiter gefordert, lässt sich dieser einfach aus einem Rundstab aus Reinaluminium mit einem Durchmesser von 9,7 mm, dessen beide Enden über eine Länge von 35 mm auf einen Durchmesser von 5,6 mm verjüngt sind, herstellen. Über die Stabenden werden hier ebenfalls verzinnte Kupferhülsen mit einem Außendurchmesser von 8,0 mm, einem Innendurchmesser von 6,0 mm einer Hülsenlänge von 33 mm und einer Hülsenbodendicke von 2 mm geschoben.

Unabhängig von den oben beschriebenen Durchmesservarianten erfolgt nach der Montage der verzinnten Kupferhülsen das Ausformen der Kontaktflächen durch Kaltumformen. In diesem Verfahrensschritt kommt es zu einer form- und zumindest teilweise stoffschlüssigen Verbindung des Aluminiuminnenleiters mit den aufgesetzten verzinnten Kupferhülsen. Dabei liegt das Stromwandlermodul in einem Einbaufertigen Zustand zur Herstellung eines elektronischen Energiezählers vor.

Eine elektronische Schaltung im Stromzähler erfasst dabei den Strom und errechnet aus Stromstärke (und ggf. Phasenlage) die verbrauchte Energie wie dies beispielsweise in US 4,887,028 beschrieben ist.

Eine kostengünstige Herstellung eines magnetischen Moduls für hochwertige Stromwandler umfasst die Verwendung von Ringkernen, insbesondere Ringbandkernen, und die Bewicklung der isolierten bzw. gekapselten Kerne mit der entsprechenden Sekundärwicklung auf der Basis von Kupferlackdraht. Dafür geeignete Kerne sind beispielsweise bekannt aus der EP 1 131 830 und EP 1 129 459. Die EP 1 114 429 beschreibt Stromwandler für derartige Zwecke.

Es ist auch möglich mit dem beschriebenen Stromleiter andere Strommessmodule wie z.B. sogenannte Rogowski-Spulen oder Hall-IC basierte Systeme einzusetzen. Dabei führt der Leiter entweder wie beim magnetischen Ringkern-Stromwandler durch eine Öffnung im Messmodul hindurch, oder wie in Fig. 6 gezeigt das Messmodul ist z.B. in einer speziell geformten Schleife 6 des Stromleiters 1 angeordnet derart, wie dies beim Einsatz von Modulen 7 mit Rogowski-Spulen oder Hall-Elementen vorteilhaft ist. Allen Lösungen gemeinsam ist der einstückige Stromleiter 1, der entweder durch das Modul hindurch oder in unmittelbarer Nähe an diesem vorbei führt.

## Patentansprüche

1. Verfahren zum Herstellen einer Stromerfassungseinrichtung
mit einem Stromleiter (1), der einen Mittenabschnitt und zwei Endabschnitte hat und in dem Mittenabschnitt die Form eines Stabes und in seinen Endabschnitten Abflachungen aufweist, und mit einem magnetischen Modul (2) zur Messung eines in dem Stromleiter (1) fließenden Stromes über das von ihm erzeugte Magnetfeld, wobei das Verfahren die Schritte aufweist:
Bereitstellen des magnetischen Moduls (2), des Stromleiters (1) und zweier Kupferhülsen (5), wobei der Stromleiter (1) die Form eines Stabes hat und aus Aluminium oder Aluminiumlegierung besteht und wobei die Hülsen (5) auf zumindest Teile der Endabschnitte des Stromleiters (1) passen und aus Kupfer oder Kupferlegierung bestehen;
Aufbringen der einen Hülse (5) auf den Stromleiter (1) in zumindest einem Teil des einen Endabschnitts;
Aufbringen der anderen Hülse (5) auf den Stromleiter (1) in zumindest einem Teil des anderen Endabschnitts;
Positionieren des Stromleiters (1) und des magnetischen Moduls (2) relativ zueinander derart, dass der Stromleiter (1) sich im Bereich seines Mittenabschnitts in einer Position zum Modul (2) befindet derart, dass dieses das bei Stromfluss im Stromleiter (1) dadurch entstehende Magnetfeld erfasst,
Biegen des Stromleiters (1) zwischen dem Mittenabschnitt und dem einen Endabschnitt,
Biegen des Stromleiters (1) zwischen dem Mittenabschnitt und dem anderen Endabschnitt,
Abflachen des Stromleiters (1) an dem mit der einen Hülse (5) versehenen einen Endabschnitt und
Abflachen des Stromleiters (1) an dem mit der anderen Hülse (5) versehenen anderen Endabschnitt, wobei
die Reihenfolge der Aufbring-, Biege-, Abflach- und Positionierschritte beliebig ist sofern jeder Aufbringschritt vor dem jeweiligen Abflachschritt erfolgt.

2. Verfahren nach Anspruch 1, bei dem zudem der letztmalige Abflachschritt und der letztmalige Biegeschritt nach dem Positionierschritt erfolgen.

3. Verfahren nach Anspruch 1 oder 2, bei dem bei mindestens einem Abflachschritt eine Kaltverformung der Hülse (5) aus Kupfer oder Kupferlegierung samt jeweils von ihr umschlossenem Endabschnitt des Stromleiters (1) aus Aluminium oder Aluminiumlegierung (mit) vorgesehen ist.

4. Verfahren nach Anspruch 3, bei dem die bei der Kaltverformung Kaltpressen (mit) vorgesehen ist.

5. Verfahren nach einem der vorherigen Ansprüche, bei dem die Abflachschritte derart ausgebildet sind, dass sie einen rechteckigen Leiterquerschnitt zur Folge haben.

6. Verfahren nach einem der Ansprüche 1 bis 5, bei dem der Stromleiter (1) im Bereich des Mittenabschnitts und neben dem Modul (2) angeordnet wird.

7. Verfahren nach Anspruch 6, bei dem das magnetische Modul (7) eine Rogowski-Spule oder ein Hall-Element aufweist, die neben dem Stromleiter (1) angeordnet wird.

8. Verfahren nach einem der Ansprüche 1 bis 5, bei dem der Stromleiter (1) im Bereich des Mittenabschnitts und in einer Durchführung des Moduls (2) angeordnet wird.

9. Verfahren nach Anspruch 8, bei dem das magnetische Modul (2) einen mit einer Wicklung versehenen ungeschlitzten Ringkern oder einen mit einem Hallelement versehenen geschlitzten Ringkern aufweist, wobei der Stromleiter (1) durch den Ringkern hindurchgeführt wird.

10. Verfahren nach einem der vorherigen Ansprüche, bei dem mindestens ein Abflachschritt derart ist, dass die längere Kantenlänge des rechteckigen Querschnitts an den Enden des Stromleiters (1) größer ist als der größte Durchmesser der Durchführung des Moduls (2).

11. Verfahren nach einem der vorherigen Ansprüche, bei dem der Stromleiter (1) zumindest im mittleren Abschnitt einen runden Querschnitt aufweist.

12. Verfahren nach einem der vorherigen Ansprüche, bei dem die Biegeschritte derart ausgebildet sind, dass der Stromleiter (1) zwischen dem Mittenabschnitt und mindestens einem Endabschnitt um 90° gebogen wird.

13. Verfahren nach Anspruch 12, bei dem die Biegeschritte derart ausgebildet sind, dass ein u-förmiger Leiter geformt wird.

14. Verfahren nach einem der vorherigen Ansprüche, bei dem vor einem Abflachschritt die Enden des Stromleiters (1) kaltgestaucht werden.

15. Verfahren nach einem der vorherigen Ansprüche, bei dem die Schritte des Aufbringens der einen Hülse (5) auf den Stromleiter (1) in zumindest einem Teil des einen Endabschnitts und des Aufbringens der anderen Hülse (5) auf den Stromleiter (1) in zumindest einem Teil des anderen Endabschnitts und/oder die Schritte des Biegens des Stromleiters (1) zwischen dem Mittenabschnitt und dem einen Endabschnitt und des Biegens des Stromleiters (1) zwischen dem Mittenabschnitt und dem anderen Endabschnitt und/oder die Schritte des Abflachens des Stromleiters (1) an dem mit der einen Hülse (5) versehenen einen Endabschnitt und des Abflachens des Stromleiters (1) an dem mit der anderen Hülse (5) versehenen anderen Endabschnitt gleichzeitig ausgeführt werden.

16. Verfahren nach einem der vorherigen Ansprüche, bei dem die Hülsen (5) vor dem Aufbringen auf den Stromleiter (1) wärmebehandelt werden.

17. Verfahren nach einem der vorherigen Ansprüche, bei dem die Hülsen (5) vor dem Abflachschritt auf den Stromleiter (1) verzinnt werden.

18. Stromerfassungseinrichtung mit
einem aus Aluminium Oder einer Aluminiumlegierung bestehenden Stromleiter (1), der einen Mittenabschnitt in Form eines Stabes und zwei Endabschnitte mit Abflachungen aufweist, wobei er zwischen jeweils einem Endabschnitt und dem Mittenabschnitt gebogen ist,
einem magnetischen Modul (2), wobei dieses sich im Bereich des Mittenabschnitts des Stromleiters (1) befindet derart, dass das Modul (2) das bei Stromfluss im Stromleiter (1) das dadurch entstehende Magnetfeld erfasst, und
zwei aus Kupfer oder einer Kupferlegierung bestehenden Hülsen (5), die zumindest auf Teile der Endabschnitte des Stromleiters (1) aufgebracht und mit diesen kaltverschweißt sind.

## Claims

1. A method of manufacturing a current detection device with a current conductor (1) that has a central section and two end sections and has the shape of a rod in the central section and flattened areas in its end sections, and with a magnetic module (2) for measuring a current flowing in the current conductor (1) via the magnetic field generated in it, wherein the method comprises the steps:
Making available the magnetic module (2), the current conductor (1) and two copper casings (5), wherein the current conductor (1) has the shape of a rod and consists of aluminum or an aluminum alloy, and wherein the casings (5) fit onto at least parts of the end sections of the current conductor (1) and consist of copper or a copper alloy;
Placing the one casing (5) on the current conductor (1) in at least one part of the one end section;
Placing the other casing (5) on the current conductor (1) in at least one part of the other end section;
Positioning the current conductor (1) and the magnetic module (2) relative to one another in such a manner that the current conductor (1) is in such a position in the area of its central section relative to the module (2) that the latter detects the magnetic field produced during a current flow in the current conductor (1),
Bending the current conductor (1) between the central section and the one end section,
Bending the current conductor (1) between the central section and the other end section,
Flattening the current conductor (1) on the one end section provided with a casing (5), and
Flattening the current conductor (1) on the other end section provided with the other casing (5), wherein
The placing, bending, flattening and positioning steps can be as desired in as far as each placing step takes place before the particular flattening step.

2. The method according to Claim 1 in which in addition the last flattening step and the last bending step take place after the positioning step.

3. The method according to Claim 1 or 2 in which in at least one flattening step a cold deformation of the casing (5) consisting of copper or a copper alloy is provided together with the end section of the current conductor (1) consisting of aluminum or an aluminum alloy, which end section is surrounded by the casing.

4. The method according to Claim 3 in which the cold pressing during the cold deformation is also provided.

5. The method according to one of the previous claims in which the flattening steps are designed in such a manner that they result in a rectangular cross section of the conductor.

6. The method according to one of Claims 1 to 5, in which the current conductor (1) is arranged in the area of the central section and adjacent to the module (2).

7. The method according to Claim 6 in which the magnetic module (7) comprises a Rogoffski coil or a Hall element that is arranged adjacent to the current conductor (1).

8. The method according to one of Claims 1 to 5, in which the current conductor (1) is arranged in the area of the central section and in a bushing of the module (2).

9. The method according to Claim 8, in which the magnetic module (2) comprises a non-slotted annular core provided with a winding or comprises a slotted annular core provided with a Hall element, wherein the current conductor (1) is run through the annular core.

10. The method according to one of the previous claims, in which at least one flattening step is such that the longer edge length of the rectangular cross section is greater at the ends of the current conductor (1) than the greatest diameter of the bushing of the module (2).

11. The method according to one of the previous claims, in which the current conductor (1) has a round cross section at least in the central section.

12. The method according to one of the previous claims, in which the bending steps are designed in such a manner that the current conductor (1) is bent by 90 ° between the central section and at least one end section.

13. The method according to Claim 12, in which the bending steps are designed in such a manner that a U-shaped conductor is formed.

14. The method according to one of the previous claims, in which the ends of the current conductor (1) are cold-upset before a flattening step.

15. The method according to one of the previous claims, in which the steps of the placing of the one casing (5) on the current conductor (1) in at least one part of the one end section and of the placing of the other casing (5) on the current conductor (1) in at least one part of the other end section and/or the steps of the bending of the current conductor (1) between the central section and the one end section and of the bending of the current conductor (1) between the central section and the other end section and/or the steps of the flattening of the current conductor (1) on the one end section provided with the one casing (5) and of the flattening of the current conductor (1) on the other end section provided with other casing (5) are carried out simultaneously.

16. The method according to one of the previous claims, in which the casings (5) are heat-treated before being placed on the current conductor (1).

17. The method according to one of the previous claims, in which the casings (5 are tin-plated on the current conductor (1 before the flattening step.

18. A current detection device with
a current conductor (1) consisting of aluminum for an aluminum alloy that has a central section in the shape of a rod and two end sections with flattened areas, wherein it is bent between an end section and the central section,
a magnetic module (2), wherein it is located in the area of the central section of the current conductor (1) in such a manner that the module (2) detects the magnetic field produced during current flow in the current conductor (1), and
two casings (5) consisting of copper or a copper alloy that are placed at least on parts of the end sections of the current conductor (1) and cold-welded to them.

## Revendications

1. Procédé de fabrication d'un dispositif d'établissement de courant comprenant un conducteur de courant (1), qui a un segment central et deux segments d'extrémité et qui comprend, dans le segment central la forme d'une barre et, dans ses segments d'extrémité, des zones aplaties, et comprenant un module (2) magnétique servant à mesurer un courant passant dans le conducteur de courant (1) par l'intermédiaire du champ magnétique généré par ce dernier, sachant que le procédé comprend les étapes suivantes consistant à :
la mise à disposition du module (2) magnétique, du conducteur de courant (1) et de deux douilles en cuivre (5), sachant que le conducteur de courant (1) a la forme d'une barre et est constitué d'aluminium ou d'un alliage d'aluminium et sachant que les douilles (5) sont adaptées à au moins des parties des segments d'extrémité du conducteur de courant (1) et sont constituées de cuivre ou d'un alliage de cuivre ;
l'installation d'une des douilles (5) sur le conducteur de courant (1) dans au moins une partie de l'un des segments d'extrémité ;
l'installation de l'autre douille (5) sur le conducteur de courant (1) dans au moins une partie de l'autre segment d'extrémité ;
le positionnement du conducteur de courant (1) et du module (2) magnétique l'un par rapport à l'autre de telle manière que le conducteur de courant (1) se trouve dans la zone de son segment central dans une position par rapport au module (2) de telle manière que ce dernier établisse le champ magnétique en résultant lors du passage du courant dans le conducteur de courant (1) ;
le cintrage du conducteur de courant (1) entre le segment central et l'un des segments d'extrémité ;
le cintrage du conducteur de courant (1) entre le segment central et l'autre segment d'extrémité ;
l'aplatissement du conducteur de courant (1) au niveau de l'un des segments d'extrémité pourvu de l'une des douilles (5) ; et
l'aplatissement du conducteur de courant (1) au niveau de l'autre segment d'extrémité pourvu de l'autre douille (5), sachant que
l'ordre des étapes d'installation, de cintrage, d'aplatissement et de positionnement est libre dans la mesure où chaque étape d'installation a lieu avant l'étape d'aplatissement respective.

2. Procédé selon la revendication 1, dans le cadre duquel en outre l'étape d'aplatissement effectuée en dernier lieu et l'étape de cintrage effectuée en dernier lieu ont lieu après l'étape de positionnement.

3. Procédé selon la revendication 1 ou 2, dans le cadre duquel lors au moins d'une étape d'aplatissement, une déformation à froid de la douille (5) composée de cuivre ou d'un alliage de cuivre, y compris respectivement d'un segment d'extrémité, entouré par ladite douille, du conducteur de courant (1) composé d'aluminium ou d'un alliage d'aluminium, est prévue (conjointement).

4. Procédé selon la revendication 3, dans le cadre duquel une compression à froid est prévue (conjointement) lors de la déformation à froid.

5. Procédé selon l'une quelconque des revendications précédentes, dans le cadre duquel les étapes d'aplatissement sont réalisées de telle manière qu'elles ont pour conséquence une section transversale de conducteur rectangulaire.

6. Procédé selon l'une quelconque des revendications 1 à 5, dans le cadre duquel le conducteur de courant (1) est disposé dans la zone du segment central et à côté du module (2).

7. Procédé selon la revendication 6, dans le cadre duquel le module magnétique (7) comprend une bobine de Rogowski ou un élément à effet Hall, qui est disposée/disposé à côté du conducteur de courant (1).

8. Procédé selon l'une quelconque des revendications 1 à 5, dans le cadre duquel le conducteur de courant (1) est disposé dans la zone du segment central et dans un passage du module (2).

9. Procédé selon la revendication 8, dans le cadre duquel le module (2) magnétique comprend une partie centrale annulaire non fendue pourvue d'un enroulement ou une partie centrale annulaire fendue pourvue d'un élément à effet Hall, sachant que le conducteur de courant (1) est guidé à travers la partie centrale annulaire.

10. Procédé selon l'une quelconque des revendications précédentes, dans le cadre duquel au moins une étape d'aplatissement est telle que la longueur d'arête la plus longue de la section transversale rectangulaire est plus grande au niveau des extrémités du conducteur de courant (1) que le diamètre le plus grand du passage du module (2).

11. Procédé selon l'une quelconque des revendications précédentes, dans le cadre duquel le conducteur de courant (1) comprend au moins, dans le segment central, une section transversale ronde.

12. Procédé selon l'une quelconque des revendications précédentes, dans le cadre duquel les étapes de cintrage sont réalisées de telle manière que le conducteur de courant (1) est cintré entre le segment central et au moins un segment d'extrémité de 90°.

13. Procédé selon la revendication 12, dans le cadre duquel les étapes de cintrage sont réalisées de telle manière qu'un conducteur présentant une forme de U est formé.

14. Procédé selon l'une quelconque des revendications précédentes, dans le cadre duquel les extrémités du conducteur de courant (1) sont refoulées à froid avant une étape d'aplatissement.

15. Procédé selon l'une quelconque des revendications précédentes, dans le cadre duquel les étapes de l'application de l'une des douilles (5) sur le conducteur de courant (1) dans au moins une partie de l'un des segments d'extrémité et de l'application de l'autre douille (5) sur le conducteur de courant (1) dans au moins une partie de l'autre segment d'extrémité et/ou les étapes du cintrage du conducteur de courant (1) entre le segment central et l'un des segments d'extrémité et du cintrage du conducteur de courant (1) entre le segment central et l'autre segment d'extrémité et/ou les étapes de l'aplatissement du conducteur de courant (1) au niveau de l'un des segments d'extrémité pourvu de l'une des douilles (5) et de l'aplatissement du conducteur de courant (1) au niveau de l'autre segment d'extrémité pourvu de l'autre douille (5) sont exécutées de manière simultanée.

16. Procédé selon l'une quelconque des revendications précédentes, dans le cadre duquel les douilles (5) sont traitées à chaud avant l'installation sur le conducteur de courant (1).

17. Procédé selon l'une quelconque des revendications précédentes, dans le cadre duquel les douilles (5) sont galvanisées avant l'étape d'aplatissement sur le conducteur de courant (1).

18. Dispositif d'établissement de courant comprenant un conducteur de courant (1) constitué d'aluminium ou d'un alliage d'aluminium, lequel comprend un segment central sous la forme d'une barre et deux segments d'extrémité pourvus de zones aplaties, sachant que le conducteur de courant est cintré entre respectivement un segment d'extrémité et le segment central,
un module magnétique (2), sachant que ledit module se trouve dans la zone du segment central du conducteur de courant (1) de telle manière que le module (2) établit le champ magnétique en résultant lors du passage du courant dans le conducteur de courant (1), et
deux douilles (5) constituées de cuivre ou d'un alliage de cuivre, lesquelles sont installées au moins sur des parties des segments d'extrémité du conducteur de courant (1) et sont soudées à froid auxdites parties.
